# FASCICULE DE BREVET EUROPEEN

(11) **EP 2 839 823 B1**
(45) Date de publication et mention de la délivrance du brevet: **25.05.2016**
(21) Numéro de dépôt: 14360006.2
(22) Date de dépôt: 21.03.2014
(51) Int. Cl.: A61J 9/06, A61J 9/08, A61J 11/00, B65D 41/00, B65D 23/08, B65D 81/38

(54) **DISPOSITIF DE FERMETURE D'UN PORTE-CONTENANT ET DISPOSITIF DE RÉCEPTION D'UN CONTENANT COMPORTANT UN TEL PORTE-CONTENANT ET UN TEL DISPOSITIF DE FERMETURE**
SCHLIEßVORRICHTUNG EINER BEHÄLTERHALTERUNG, UND AUFNAHMEVORRICHTUNG EINES BEHÄLTERS, DIE EINE SOLCHE BEHÄLTERHALTERUNG UND EINE SOLCHE SCHLIEßVORRICHTUNG UMFASST
DEVICE FOR CLOSING A CONTAINER HOLDER AND DEVICE FOR RECEIVING A CONTAINER COMPRISING SUCH A CONTAINER HOLDER AND SUCH A CLOSING DEVICE

(30) Priorité: 23.08.2013 FR 1358140
(43) Date de publication de la demande: 25.02.2015
(73) Titulaire: Besse, Evenelle, 33350 Belvès de Castillon (FR); Zachantke, Sabrina, 67250 Merkwiller Pechelbronn (FR)
(72) Inventeur: Besse, Evenelle, 33350 Belvès de Castillon (FR); Zachantke, Sabrina, 67250 Merkwiller Pechelbronn (FR)

(56) Documents cités:
- WO-A1-2008/108611
- US-A1- 2007 221 693
- US-A1- 2011 089 204

## Description

La présente invention concerne un dispositif de fermeture d'un porte-contenant. Cette invention a, également, trait à un dispositif de réception d'un contenant, ce dispositif comportant alors un tel porte-contenant.

Cette invention concerne le domaine de la fabrication des dispositifs conçus pour recevoir un contenant, destiné à contenir un liquide alimentaire, et pouvant adopter la forme d'un biberon, d'une gourde, d'une bouteille ou autre.

L'on connait, d'ores et déjà, de tels dispositifs de réception d'un contenant, ces dispositifs adoptant, usuellement, la forme d'un fourreau, isotherme ou non, à l'intérieur duquel est positionné ledit contenant. Un tel dispositif peut, encore, comporter un système principal de fermeture, adoptant la forme d'un couvercle ou similaire, et susceptible de venir se rabattre par-dessus ledit fourreau, ceci pour refermer ledit dispositif.

Un exemple d'un tel dispositif de l'art antérieur est divulgué dans la publication US 2007 / 221 693 A1, qui peut être considéré comme l'état de la technique le plus proche de l'objet de l'invention.

En ce qui concerne ledit contenant, celui-ci comporte une partie destinée à être mise en bouche par un consommateur, ceci pour la consommation du liquide alimentaire contenu dans ce contenant. Ce contenant comporte, également, un élément de fermeture de cette partie, cet élément de fermeture adoptant la forme d'un capuchon (notamment pour un contenant adoptant la forme d'un biberon ou d'une gourde) ou d'un bouchon (notamment pour un contenant adoptant la forme d'une bouteille). Lorsque le dispositif de réception est fermé et que le contenant est positionné à l'intérieur de ce dispositif, il est nécessaire de laisser cet élément de fermeture sur le contenant, ceci pour garantir l'étanchéité et l'hygiène du contenant.

Quand une personne veut utiliser le contenant pour boire elle-même ou pour qu'un enfant boive, elle doit enlever l'élément de fermeture qui, n'étant pas rattaché au contenant, peut tomber, se salir et/ou être perdu.

Ces défauts rendent le dispositif de l'art antérieur impropre à certaines applications, notamment à l'autonomie d'un enfant, à la protection et à l'hygiène du dispositif de fermeture des contenants lorsque ceux-ci sont dissociés de leurs contenants.

De plus et bien que certains portes-contenants comportent un système principal de fermeture, ceux-ci ne garantissent pas l'étanchéité du contenant (biberon, gourde ou bouteille) à l'intérieur du porte-contenant (biberon/gourde/bouteille) si un tel contenant n'a pas son propre dispositif de fermeture.

La présente invention se veut de remédier aux inconvénients de dispositifs de l'état de la technique.

En particulier, le but de la présente invention est de proposer une solution de protection, d'hygiène et d'étanchéité pour la partie des contenants mis en bouche lorsque ceux-ci ne sont pas utilisés.

A cet effet, l'invention concerne un dispositif de fermeture d'un porte-contenant, un tel porte-contenant étant conçu pour recevoir intérieurement un contenant qui est destiné à contenir un liquide alimentaire et qui présente une partie destinée à être mise en bouche pour la consommation de ce liquide alimentaire. Ce dispositif de fermeture est caractérisé par le fait qu'il comporte :
- au moins un moyen pour protéger et refermer de manière étanche la partie du contenant destinée à être mise en bouche ;
- au moins un moyen pour recouvrir au moins partiellement le porte-contenant ;
- des moyens pour attacher ce dispositif au porte-contenant.

Une autre caractéristique de ce dispositif consiste en, ce qu'il comporte une pièce, d'une part, comportant le ou les moyens pour recouvrir le porte-contenant et, d'autre part, recevant les moyens pour attacher le dispositif de fermeture au porte-contenant.

Le ou les moyens pour protéger et refermer sont, alors, constitués, soit par une partie que comporte cette pièce, soit par un élément additionnel équipant une telle pièce, qui sont destinés à être orientés en direction de la partie du contenant destinée à être mise en bouche, et qui sont réalisés en une matière compatible avec la sécurité alimentaire.

Selon une caractéristique additionnelle, les moyens pour attacher comportent au moins un moyen pour attacher le dispositif de fermeture au porte-contenant de manière mobile, voire encore un moyen pour attacher ce dispositif de fermeture au porte-contenant de manière fixe.

Cette invention concerne, également, un dispositif de réception d'un contenant, destiné à contenir un liquide alimentaire, et présentant une partie destinée à être mise en bouche pour la consommation de ce liquide alimentaire, ce dispositif de réception comportant, d'une part, un porte-contenant conçu pour recevoir intérieurement un tel contenant et, d'autre part, un dispositif de fermeture de ce porte-contenant. Ce dispositif de réception est caractérisé par le fait que le dispositif de fermeture présente les caractéristiques mentionnées ci-dessus.

Une caractéristique additionnelle consiste en ce que ce dispositif de réception comporte, d'une part, un dispositif de retenue et de maintien du contenant à l'intérieur du porte-contenant et, d'autre part, des moyens de maintien de ce dispositif de retenue et de maintien contre le porte-contenant. De plus, d'une part, au moins les moyens pour attacher le dispositif de fermeture au porte-contenant et, d'autre part, les moyens de maintien du dispositif de retenue et de maintien contre le porte-contenant sont, alors, conçus en sorte que ces moyens de maintien nécessitent une force plus importante pour détacher le dispositif de retenue et de maintien que la force nécessaire pour détacher le dispositif de fermeture.

Ainsi, l'invention concerne un dispositif de fermeture d'un porte-contenant, ce dispositif comportant, en particulier, au moins un moyen pour protéger et refermer de manière étanche la partie du contenant destinée à être mise en bouche.

De manière avantageuse, un tel moyen permet au dispositif de fermeture selon l'invention d'assurer, à lui seul, la fermeture du porte-contenant et en même temps la fermeture du contenant (biberon, gourde, bouteille ou autre) lui-même.

Ce dispositif de fermeture remplace l'élément de fermeture (capuchon, notamment de contenant sous forme d'un biberon ou d'une gourde, ou bouchon, notamment de contenant sous forme d'une bouteille), dissocié du contenant, et de l'état de la technique. En remplaçant un tel élément de fermeture de l'état de la technique, on évite les inconvénients susmentionnés (tomber, se salir, perte) de ces éléments de fermeture.

De plus et de manière avantageuse, l'élément de fermeture selon l'invention permet la fermeture hygiénique, étanche et protectrice à la fois du contenant et du porte-contenant.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et en perspective du dispositif de réception d'un porte-contenant conforme à l'invention, ceci en position d'ouverture de ce dispositif de réception ;
- la figure 2 est une vue similaire à la figure 1, et correspond au dispositif de réception illustré figure 1, ceci en position de fermeture de ce dispositif de réception ;
- la figure 3 est une vue similaire aux figures précédentes, et correspond au dispositif de réception illustré figures 1 et 2, ceci en position de fermeture de ce dispositif de réception et dans laquelle les moyens pour protéger et refermer ainsi que la partie du contenant destinée à être mise en bouche, figurant à l'intérieur du dispositif de fermeture, ont été illustrés en pointillés ;
- la figure 4 est une vue similaire à la figure 3 et illustre un autre mode de réalisation des moyens pour protéger et refermer.

La présente invention concerne le domaine de la fabrication des dispositifs conçus pour recevoir un contenant, destiné à contenir un liquide alimentaire, et pouvant adopter la forme d'un biberon, d'une gourde, d'une bouteille ou autre.

En fait, un tel contenant C comporte un récipient, destiné à contenir le liquide alimentaire, ainsi qu'une partie P, surmontant ce récipient, et destinée à être mise en bouche par un consommateur, ceci pour la consommation de ce liquide alimentaire.

Une telle partie P peut être constituée par un goulot réalisé de matière avec ledit récipient, notamment dans le cas d'un contenant C constitué par une bouteille ou similaire. Une telle partie P peut, encore, être constituée par embout (notamment dans le cas d'un contenant C constitué par une gourde) rendu solidaire du récipient, notamment en étant vissé de manière amovible sur ce récipient. Cependant et tel que visible sur les figures en annexe, une telle partie P peut, aussi, être constituée par une tétine (notamment dans le cas d'un contenant C constitué par un biberon). Une telle tétine est rapportée sur ledit récipient et est immobilisée sur celui-ci, de manière amovible, notamment par vissage d'une collerette traversée par cette tétine et que comporte un tel contenant C.

L'invention concerne, alors, un dispositif de réception 1 d'un tel contenant C.

Un tel dispositif de réception 1 comporte un porte-contenant 2 conçu pour recevoir intérieurement un tel contenant C. Un tel porte-contenant 2 adopte, usuellement, la forme d'un fourreau 20, à l'intérieur duquel est engagé et positionné ledit contenant C, et présentant des flancs latéraux 21 délimités par une paroi latérale externe 22. Un tel porte-contenant 2 comporte, également et en partie supérieure, une ouverture 23 destinée à être traversée par une portion du contenant C comportant la partie P du contenant C destinée à être mise en bouche.

Ce dispositif de réception 1 peut, encore, comporter un dispositif de retenue et de maintien 3 du contenant C à l'intérieur dudit porte-contenant 2. En fait, ce dispositif de retenue et de maintien 3 vient se positionner par-dessus ledit contenant C ainsi que par-dessus ledit porte-contenant 2, plus particulièrement en venant recouvrir au moins partiellement les flancs latéraux 21 de ce porte-contenant 2.

Un tel dispositif de retenue et de maintien 3 se présente sous la forme d'une pièce souple ou rigide 30, plus particulièrement une pièce en tissu, en silicone, en plastique compatible alimentaire ou en toute autre matière adéquate.

Ce dispositif de retenue et de maintien 3 comporte un orifice 31 destiné à être traversé par une portion du contenant C comportant la partie P de ce contenant C destinée à être mise en bouche. Lorsque ce dispositif de retenue et de maintien 3 est positionné par-dessus le contenant C, respectivement par-dessus le porte-contenant 2, cet orifice 31 est situé dans le prolongement vertical de l'endroit d'écoulement du liquide alimentaire, respectivement dans le prolongement vertical de l'ouverture 23 du porte-contenant 2.

Ledit orifice 31 est bordé par un bord 32 en matière compatible avec la sécurité alimentaire. C'est, plus particulièrement, au travers de ce bord 32 que le dispositif de retenue et de maintien 3 prend appui contre le contenant C, plus particulièrement contre la portion du contenant C comportant la partie P de ce contenant C destinée à être mise en bouche, ceci en vue de la retenue et du maintien de ce contenant C à l'intérieur du porte-contenant 2.

Le dispositif de réception 1 comporte, alors également, des moyens de maintien (4 ; 4') du dispositif de retenue et de maintien 3 contre le porte-contenant 2.

A ce propos, on observera que ces moyens de maintien (4 ; 4') sont situés en deux points (A ; B) diamétralement opposés et situés sur une ligne horizontale et médiane du dispositif de retenue et de maintien 3. Cette ligne est positionnée au-dessus du contenant C lorsque le dispositif de retenue et de maintien 3 est positionné par-dessus le porte-contenant 2.

En fait et du côté A, ces moyens de maintien 4 sont conçus pour rattacher le dispositif de retenue et de maintien 3 au porte-contenant 2, selon le cas de manière mobile (plus particulièrement de manière amovible) ou de manière fixe.

Du côté B, ces moyens de maintien 4' sont conçus pour rattacher le dispositif de retenue et de maintien 3 au porte-contenant 2, là encore et selon le cas, de manière mobile (plus particulièrement de manière amovible) ou de manière fixe.

Lorsque ces moyens de maintien (4 ; 4') rattachent le dispositif de retenue et de maintien 3 au porte-contenant 2 de manière fixe, ce dispositif de retenue et de maintien 3 peut faire partie intégrante du porte-contenant 2 et/ou équiper d'origine le fourreau 20 de ce porte-contenant 2 et/ou être rapporté à ce porte-contenant 2 par des moyens annexes (notamment par couture).

Lorsque ces moyens de maintien (4 ; 4') rattachent le dispositif de retenue et de maintien 3 au porte-contenant 2 de manière mobile, ce dispositif de retenue et de maintien 3 est de type amovible et/ou flottant.

On observera que ces moyens de maintien (4 ; 4') peuvent être constitués par un bouton pression, un système velours-crochet (scratch), un adhésif (notamment repositionnable), un système d'accrochage ou similaire, plus particulièrement lorsqu'un tel moyen de maintien (4 ; 4') assure un rattachement de manière mobile. Un tel moyen (4 ; 4') peut être constitué par une couture ou similaire lorsqu'il assure un rattachement de manière fixe.

Un tel dispositif de retenue et de maintien 3 permet, avantageusement, de retenir et de maintenir le contenant C à l'intérieur de son porte-contenant 2, ceci lorsqu'un consommateur (notamment un enfant) manipule ce porte-contenant 2 et/ou boit le liquide alimentaire contenu dans le contenant C, même lorsque ce porte-contenant 2 adopte une position inclinée et est ouvert.

Les caractéristiques d'un tel dispositif de retenue et de maintien 3 ont été décrites dans la demande de brevet en France FR1300692.

Ce dispositif de réception 1 comporte, également, un dispositif de fermeture 5 de ce porte-contenant 2.

L'invention concerne, alors également et plus particulièrement, un tel dispositif de fermeture 5 d'un tel porte-contenant 2.

Selon l'invention, ce dispositif de fermeture 5 comporte :
- au moins un moyen pour protéger et refermer 6 de manière étanche la partie P du contenant C destinée à être mise en bouche ;
- au moins un moyen pour recouvrir 7 au moins partiellement le porte-contenant 2;
- des moyens pour attacher (8 ; 8') ce dispositif 5 au porte-contenant 2.

Une autre caractéristique de ce dispositif de fermeture 5 consiste en ce qu'il comporte une pièce 9, d'une part, comportant le ou les moyens 7 pour recouvrir le porte-contenant 2 et, d'autre part, recevant les moyens pour attacher (8 ; 8') le dispositif de fermeture 5 au porte-contenant 2.

Une telle pièce 9 peut être réalisée en un matériau rigide (et ainsi adopter la forme d'une coque ou similaire) ou souple. En fait, une telle pièce 9 peut, alors, être réalisée en tissu, en silicone, en plastique compatible alimentaire ou en toute autre matière adéquate.

Selon un premier type de réalisation illustré figure 1, le ou les moyens pour protéger et refermer 6 sont constitués par une partie 60, que comporte cette pièce 9 (plus particulièrement réalisée de matière avec cette pièce 9 et/ou incorporée à cette pièce 9), qui est destinée à être orientée en direction de la partie P du contenant C destinée à être mise en bouche (plus particulièrement lorsque le dispositif de fermeture 5 referme le dispositif de réception 1 d'un porte-contenant 2), et qui est réalisée en une matière compatible avec la sécurité alimentaire.

En fait et tel que visible sur les figures en annexe, ladite pièce 9 présente un côté interne, destiné à être orienté en direction de la partie P du contenant C destinée à être mise en bouche (plus particulièrement lorsque le dispositif de fermeture 5 referme le dispositif de réception 1 d'un porte-contenant 2), et comportant la partie 60 de cette pièce 9 constituant un tel moyen pour protéger et refermer 6.

En fait, cette partie 60, constituant un tel moyen pour protéger et refermer 6, présente un bord (plus particulièrement une surface) compatible avec la sécurité alimentaire.

On observera que cette partie 60 est destinée à venir se positionner dans le prolongement de la partie P du contenant destinée à être mise en bouche, ceci lorsque le dispositif de fermeture 5 referme le dispositif de réception 1 d'un porte-contenant 2.

Selon un autre type de réalisation illustré figures 3 et 4, le ou les moyens pour protéger et refermer 6 sont constitués par un élément 61, équipant ladite pièce 9, destiné à être orienté en direction de la partie P du contenant C destinée à être mise en bouche (plus particulièrement lorsque le dispositif de fermeture 5 referme le dispositif de réception 1 d'un porte-contenant 2), et qui est réalisé en une matière compatible avec la sécurité alimentaire.

Un tel élément 61 vient s'ajouter à ladite pièce 9 et peut, alors, être rapporté sur cette pièce 9 et/ou être fixé sur cette pièce 9, notamment par collage, couture ou autre.

En fait, cette pièce 9 présente, d'une part et tel que susmentionné, un côté interne destiné à être orienté en direction de la partie P du contenant C destinée à être mise en bouche et, d'autre part, un côté externe, orienté dans une direction opposée à ce côté interne.

A ce propos, on observera que ledit élément 61 peut, alors et selon le cas, être rapporté sur le côté interne (figure 3) ou sur le côté externe de cette pièce 9.

Selon une autre caractéristique, ledit élément 61 peut s'étendre à partir du côté interne de la pièce 9, ceci en direction de la partie P du contenant C destinée à être mise en bouche et/ou intérieurement au dispositif de fermeture 5 comme visible figure 3.

Cependant et tel que visible figure 4, cet élément 61 peut, aussi, s'étendre à partir du côté externe de la pièce 9, ceci dans une direction opposée à celle de la partie P du contenant C destinée à être mise en bouche et/ou extérieurement au dispositif de fermeture 5.

A ce propos on observera que, lorsque l'élément 61 s'étend à partir du côté externe de la pièce 9 et extérieurement au dispositif de fermeture 5, cette pièce 9 comporte une ouverture destinée à être traversée par la partie P du contenant C destinée à être mise en bouche.

Quoi qu'il en soit, l'élément 61 présente un bord (plus particulièrement une surface), destiné à être orienté en direction de la partie P du contenant C destinée à être mise en bouche, et réalisé en une matière compatible avec la sécurité alimentaire.

De plus et tel que visible sur les figures en annexe, ledit élément 61 est destiné à venir se positionner dans le prolongement de la partie P du contenant C destinée à être mise en bouche, plus particulièrement lorsque le dispositif de fermeture 5 referme le dispositif de réception 1 d'un porte-contenant 2.

Selon une autre caractéristique, cet élément 61 est, de préférence, réalisé en un matériau rigide.

En ce qui concerne le ou les moyens pour recouvrir 7 au moins partiellement le porte-contenant 2, ceux-ci 7 adoptent la forme d'un rabat s'étendant latéralement par rapport au moyen pour protéger et refermer 6 de manière étanche la partie P du contenant C destinée à être mise en bouche.

En fait, un tel rabat s'étend à partir du ou des moyens pour protéger et refermer 6 et/ou de part et d'autre de ce ou ces moyens pour protéger et refermer 6.

Tel que visible sur les figures en annexe, c'est, plus particulièrement, ladite pièce 9 qui comporte, alors, ce ou ces moyens pour recouvrir 7 au moins partiellement le porte-contenant 2, ces moyens 7 constituant, alors et de préférence, une partie de cette pièce 9.

En ce qui concerne les moyens pour attacher (8 ; 8'), ceux-ci (8 ; 8') équipent le ou les moyens pour recouvrir 7 au moins partiellement le porte-contenant 2, plus particulièrement le côté interne, destiné à être orienté en direction de ce porte-contenant 2, d'un tel moyen pour recouvrir 7 au moins partiellement ce porte-contenant 2.

Selon une autre caractéristique, les moyens pour attacher (8 ; 8') comportent au moins un moyen 8' pour attacher le dispositif de fermeture 5 au porte-contenant 2, ceci de manière mobile. Un tel moyen 8' permet, alors, d'attacher au moins une partie du dispositif 5 au porte-contenant C, ceci de manière amovible et/ou réversible.

Cependant et selon une autre caractéristique, ces moyens pour attacher (8 ; 8') peuvent, aussi, comporter un moyen 8 pour attacher le dispositif de fermeture 5 au porte-contenant 2, ceci de manière fixe. Un tel moyen 8 permet, alors, d'attacher au moins une partie du dispositif 5 au porte-contenant C, ceci de manière pérenne et/ou non amovible, voire de concevoir un tel dispositif de fermeture 5 de manière intégrée à un tel porte-contenant 2.

Selon un mode de réalisation préféré de l'invention illustré sur les figures en annexe, le dispositif de fermeture 5 comporte, d'une part, un moyen 8' pour attacher le dispositif de fermeture 5 au porte-contenant 2, ceci de manière mobile et, d'autre part, un moyen 8 pour attacher le dispositif de fermeture 5 au porte-contenant 2, ceci de manière fixe. En fait, le moyen 8' pour attacher de manière mobile équipe une extrémité du dispositif de fermeture 5 tandis que le moyen 8 pour attacher de manière fixe équipe une autre extrémité du dispositif de fermeture 5, opposée à l'extrémité de ce dispositif 5 équipée du moyen 8' pour attacher de manière mobile.

A ce propos, on observera que ces moyens pour attacher (8 ; 8') sont situés en deux points (A' ; B') diamétralement opposés et situés sur une ligne horizontale et médiane du dispositif de fermeture 5. Cette ligne est positionnée au-dessus du contenant C, respectivement au-dessus du porte-contenant 2, ceci lorsque le dispositif de fermeture 5 est positionné par-dessus ce contenant C, respectivement par-dessus le porte-contenant 2.

En fait et du côté B', ces moyens pour attacher 8' sont conçus pour rattacher le dispositif de fermeture 5 au porte-contenant 2, ceci de manière mobile, plus particulièrement de manière amovible. De ce côté B', ledit dispositif de fermeture 5 est, alors, de type flottant.

Du côté A', ces moyens pour attacher 8 sont conçus pour rattacher le dispositif de fermeture 5 au porte-contenant 2, selon le cas de manière mobile (plus particulièrement de manière amovible et pour un dispositif de fermeture 5 susceptible d'être fabriqué et commercialisé indépendamment du porte-contenant 2) ou de manière fixe.

Lorsque ces moyens pour attacher 8 rattachent le dispositif de fermeture 5 au porte-contenant 2 de manière fixe, ce dispositif de fermeture 5 peut faire partie intégrante du porte-contenant 2 et/ou équiper d'origine le fourreau 20 de ce porte-contenant 2 et/ou être rapporté à ce porte-contenant 2 par des moyens annexes (notamment par couture).

Lorsque ces moyens pour attacher 8 rattachent le dispositif de fermeture 5 au porte-contenant 2 de manière mobile, ce dispositif de fermeture 5 est de type amovible.

On observera que ces moyens pour attacher (8 ; 8') peuvent être constitués par au moins un partie d'un bouton pression, d'un système velours-crochet (scratch), un adhésif (notamment repositionnable), d'un système d'accrochage ou similaire, plus particulièrement lorsqu'un tel moyen pour attacher (8 ; 8') assure un rattachement de manière mobile. Un tel moyen (8 ; 8') peut être constitué par une couture ou similaire lorsqu'il assure un rattachement de manière fixe.

Tel que mentionné ci-dessus, l'invention concerne, également, un dispositif de réception 1 d'un contenant C destiné à contenir un liquide alimentaire et présentant une partie P destinée à être mise en bouche pour la consommation de ce liquide alimentaire.

Selon l'invention, ce dispositif de réception 1 présente les caractéristiques décrites ci-dessus. En particulier, ce dispositif de réception 1 comporte, d'une part, un porte-contenant 2 conçu pour recevoir intérieurement un contenant C et, d'autre part, un dispositif de fermeture 5 de ce porte-contenant 2, ce dispositif de fermeture 5 présentant les caractéristiques décrites ci-dessus.

Selon une autre caractéristique, dans ce dispositif de réception 1, d'une part, le porte-contenant 2 susmentionné comporte le fourreau 20 conçu pour recevoir intérieurement le contenant C et, d'autre part, le ou les moyens pour recouvrir 7 au moins partiellement ce porte-contenant 2, que comporte le dispositif de fermeture 5, recouvrent au moins partiellement ledit fourreau 20, plus particulièrement lesdits flancs latéraux 21 que comporte ce fourreau 20 (ceci en position de fermeture du dispositif de réception).

Encore une autre caractéristique consiste en ce que le porte-contenant 2 comporte ladite ouverture 23, d'une part, destinée à être traversée par la portion du contenant C comportant la partie P du contenant destinée à être mise en bouche et, d'autre part, en regard de laquelle sont positionnés le ou les moyens pour protéger et refermer 6 de manière étanche cette partie P du contenant C destinée à être mise en bouche, ceci en position de fermeture du dispositif de réception 1 par le dispositif de fermeture 5.

Une autre caractéristique de ce dispositif de réception 1 consiste en ce que son porte-contenant 2 (plus particulièrement le fourreau 20) comporte des moyens complémentaires (10 ; 10') pour attacher le dispositif de fermeture 5 à ce porte-contenant 2, ces moyens complémentaires (10 ; 10') étant conçus pour coopérer avec les moyens pour attacher (8 ; 8') que comporte ce dispositif de fermeture 5.

En particulier, ces moyens complémentaires (10 ; 10') pour attacher comportent au moins un moyen complémentaire 10' pour attacher le dispositif de fermeture 5 au porte-contenant 2 de manière amovible, voire encore un moyen complémentaire 10 pour attacher le dispositif de fermeture 5 au porte-contenant 2 de manière fixe.

En fait, de tels moyens complémentaires pour attacher (10 ; 10') comportent au moins une partie d'un bouton pression, d'un système velours-crochet (scratch), d'un adhésif (notamment repositionnable), d'un système d'accrochage ou similaire autre que la partie d'un tel bouton pression, d'un tel système velours-crochet (scratch), d'un tel adhésif (notamment repositionnable), d'un tel système d'accrochage ou similaire et que comportent les moyens pour attacher (8 ; 8') que comporte le dispositif de fermeture 5.

Tel que mentionné ci-dessus, le dispositif de réception 1 comporte, d'une part, un dispositif de retenue et de maintien 3 du contenant C à l'intérieur du porte-contenant 2 et, d'autre part, des moyens de maintien (4 ; 4') de ce dispositif de retenue et de maintien 3 contre le porte-contenant 2. De plus et tel que susmentionné, ce dispositif de réception 1 comporte des moyens pour attacher (8 ; 8') le dispositif de fermeture 5 au porte-contenant 2 (voire, encore, des moyens complémentaires 10 ; 10' pour attacher le dispositif de fermeture 5 au porte-contenant 2)

Aussi et selon une autre caractéristique de l'invention, d'une part, au moins les moyens pour attacher (8 ; 8') le dispositif de fermeture 5 au porte-contenant 2 (voire, encore, les moyens complémentaires 10 ; 10' pour attacher ce dispositif de fermeture 5 au porte-contenant 2) et, d'autre part, les moyens de maintien (4 ; 4') du dispositif de retenue et de maintien 3 contre le porte-contenant 2 sont conçus en sorte que ces moyens de maintien (4 ; 4') nécessitent une force (plus particulièrement une force de traction) plus importante pour détacher le dispositif de retenue et de maintien 3 (par rapport au porte-contenant 2) que la force nécessaire pour détacher le dispositif de fermeture 5 (par rapport au porte-contenant 2).

Cette caractéristique permet, avantageusement, à un consommateur (en particulier à un enfant) d'ouvrir le dispositif de réception 1 et de boire le liquide contenu dans le contenant C tout en maintenant ce contenant C à l'intérieur du porte-contenant 2, ceci quelle que soit la position de ce porte-contenant 2.

Quoi qu'il en soit, ce dispositif de fermeture 5 est positionné par-dessus le dispositif de retenue et de maintien 3, ceci en position de fermeture du porte-contenant 2 et, donc, du dispositif de réception 1.

Finalement, l'invention concerne un dispositif de stockage d'un liquide alimentaire comportant, d'une part, un contenant C destiné à contenir un liquide alimentaire et présentant une partie P destinée à être mise en bouche pour la consommation de ce liquide alimentaire, d'autre part, un dispositif de réception 1 d'un tel contenant C, ce dispositif de réception 1 présentant les caractéristiques décrites ci-dessus.

## Revendications

1. Dispositif de fermeture (5) d'un porte-contenant (2), un tel porte-contenant (2) étant conçu pour recevoir intérieurement un contenant (C) qui est destiné à contenir un liquide alimentaire et qui présente une partie (P) destinée à être mise en bouche pour la consommation de ce liquide alimentaire, **caractérisé par le fait que** le dispositif de fermeture (5) comporte :
- au moins un moyen (6) pour protéger et refermer de manière étanche la partie (P) du contenant (C) destinée à être mise en bouche ;
- au moins un moyen (7) pour recouvrir au moins partiellement le porte-contenant (2) ;
- des moyens (8 ; 8') pour attacher ce dispositif (5) au porte-contenant (2).

2. Dispositif de fermeture (5) selon la revendication 1, **caractérisé par le fait que** le dispositif (5) comporte une pièce (9), d'une part, comportant le ou les moyens (7) pour recouvrir le porte-contenant (2) et, d'autre part, recevant les moyens (8 ; 8') pour attacher le dispositif de fermeture (5) au porte-contenant (2) tandis que le ou les moyens (6) pour protéger et refermer sont constitués par une partie (60), que comporte cette pièce (9), qui est destinée à être orientée en direction de la partie (P) du contenant (C) destinée à être mise en bouche, et qui est réalisée en une matière compatible avec la sécurité alimentaire.

3. Dispositif de fermeture (5) selon la revendication 1, **caractérisé par le fait que** le dispositif (5) comporte une pièce (9), d'une part, comportant le ou les moyens (7) pour recouvrir le porte-contenant (2) et, d'autre part, recevant les moyens (8 ; 8') pour attacher le dispositif de fermeture (5) au porte-contenant (2) tandis que le ou les moyens (6) pour protéger et refermer sont constitués par un élément (61), équipant cette pièce (9), destiné à être orienté en direction de la partie (P) du contenant destinée à être mise en bouche, et qui est réalisé en une matière compatible avec la sécurité alimentaire.

4. Dispositif de fermeture (5) selon l'une quelconque des revendications précédentes, **caractérisé par le fait que** le ou les moyens (7) pour recouvrir au moins partiellement le porte-contenant (2) adoptent la forme d'un rabat s'étendant latéralement par rapport au moyen (6) pour protéger et refermer de manière étanche la partie (P) du contenant (C) destinée à être mise en bouche.

5. Dispositif de fermeture (5) selon l'une quelconque des revendications précédentes, **caractérisé par le fait que** les moyens (8 ; 8') pour attacher équipent le ou les moyens (7) pour recouvrir au moins partiellement le porte-contenant (2), plus particulièrement le côté interne, destiné à être orienté en direction de ce porte-contenant (2), d'un tel moyen (7) pour recouvrir au moins partiellement le porte-contenant (2).

6. Dispositif de fermeture (5) selon l'une quelconque des revendications précédentes, **caractérisé par le fait que** les moyens (8 ; 8') pour attacher comportent au moins un moyen (8') pour attacher le dispositif de fermeture (5) au porte-contenant (2) de manière mobile, voire encore un moyen (8) pour attacher ce dispositif de fermeture (5) au porte-contenant (2) de manière fixe.

7. Dispositif de réception (1) d'un contenant (C), destiné à contenir un liquide alimentaire, et présentant une partie (P) destinée à être mise en bouche pour la consommation de ce liquide alimentaire, ce dispositif de réception (1) comportant, d'une part, un porte-contenant (2) conçu pour recevoir intérieurement un tel contenant (C) et, d'autre part, un dispositif de fermeture (5) de ce porte-contenant (2), **caractérisé par le fait que** le dispositif de fermeture (5) est conforme à l'une quelconque des revendications précédentes.

8. Dispositif de réception (1) selon la revendication 7, **caractérisé par le fait que**, d'une part, le porte-contenant (2) comporte un fourreau (20) conçu pour recevoir intérieurement le contenant (C) et, d'autre part, le ou les moyens (7) pour recouvrir au moins partiellement le porte-contenant (2), que comporte le dispositif de fermeture (5), recouvrent au moins partiellement ledit fourreau (20), plus particulièrement des flancs latéraux (21) que comporte ce fourreau (20).

9. Dispositif de réception (1) selon l'une quelconque des revendications 7 ou 8, **caractérisé par le fait que** le porte-contenant (2) comporte une ouverture (31), d'une part, destinée à être traversée par une portion du contenant (C) comportant la partie (P) du contenant (C) destinée à être mise en bouche et, d'autre part, en regard de laquelle sont positionnés le ou les moyens (6) pour protéger et refermer de manière étanche cette partie (P) du contenant (C) destinée à être mise en bouche.

10. Dispositif de réception (1) selon l'une quelconque des revendications 7 à 9, **caractérisé par le fait que** le porte-contenant (2) comporte des moyens complémentaires (10 ; 10') pour attacher le dispositif de fermeture (5) à ce porte-contenant (2), ces moyens complémentaires (10 ; 10') étant conçus pour coopérer avec les moyens (8 ; 8') pour attacher que comporte ce dispositif de fermeture (5).

11. Dispositif de réception (1) selon l'une quelconque des revendications 7 à 10, **caractérisé par le fait que** le dispositif de réception (1) comporte, d'une part, un dispositif (3) de retenue et de maintien du contenant (C) à l'intérieur du porte-contenant (2) et, d'autre part, des moyens de maintien (4 ; 4') de ce dispositif (3) de retenue et de maintien contre le porte-contenant (2) et que, d'une part, au moins les moyens (8 ; 8') pour attacher le dispositif de fermeture (5) au porte-contenant (2) et, d'autre part, les moyens de maintien (4 ; 4') du dispositif (3) de retenue et de maintien contre le porte-contenant (2) sont conçus en sorte que ces moyens de maintien (4 ; 4') nécessitent une force plus importante pour détacher le dispositif (3) de retenue et de maintien que la force nécessaire pour détacher le dispositif de fermeture (5).

## Patentansprüche

1. Verschlussvorrichtung (5) einer Behälterhülle (2), wobei die Behälterhülle (2) dafür ausgelegt ist, in sich einen Behälter (C) aufzunehmen, der dazu bestimmt ist, eine Trinkflüssigkeit zu enthalten, und der ein Teil (P) aufweist, das dazu bestimmt ist, in den Mund genommen zu werden, um die Trinkflüssigkeit zu konsumieren, **dadurch gekennzeichnet, dass** die Verschlussvorrichtung (5) Folgendes umfasst:
- wenigstens ein Mittel (6) zum Schützen und dichten Wiederverschließen des Teils (P) des Behälters (C), das dazu bestimmt ist, in den Mund genommen zu werden;
- wenigstens ein Mittel (7), um die Behälterhülle (2) zumindest teilweise abzudecken;
- Mittel (8; 8'), um die Vorrichtung (5) an der Behälterhülle (2) anzubringen.

2. Verschlussvorrichtung (5) nach Anspruch 1, **dadurch gekennzeichnet, dass** die Vorrichtung (5) ein Teil (9) aufweist, das einerseits das oder die Mittel (7) zum Abdecken der Behälterhülle (2) umfasst und andererseits die Mittel (8; 8') aufnimmt, um die Verschlussvorrichtung (5) an der Behälterhülle (2) anzubringen, während das oder die Mittel (6) zum Schutz oder Wiederverschluss aus einem Teil (60) gebildet werden, das vom Teil (9) umfasst ist, das dazu bestimmt ist, in Richtung des Teils (P) des Behälters (C) geklappt zu werden, wobei das Teil P dafür bestimmt ist, in den Mund genommen zu werden, und aus einem mit der Lebensmittelsicherheit verträglichen Material hergestellt ist.

3. Verschlussvorrichtung (5) nach Anspruch 1, **dadurch gekennzeichnet, dass** die Vorrichtung (5) ein Teil (9) aufweist, das einerseits das oder die Mittel (7) zum Abdecken der Behälterhülle (2) umfasst und andererseits die Mittel (8; 8') aufnimmt, um die Verschlussvorrichtung (5) an der Behälterhülle (2) anzubringen, während das oder die Mittel (6) zum Schutz oder Wiederverschluss aus einem Element (61) gebildet werden, das vom Teil (9) umfasst ist, das dazu bestimmt ist, in Richtung des Teils (P) des Behälters (C) geklappt zu werden, wobei das Teil P dafür bestimmt ist, in den Mund genommen zu werden, und aus einem mit der Lebensmittelsicherheit verträglichen Material hergestellt ist.

4. Verschlussvorrichtung (5) nach einem der vorhergehenden Ansprüche, **dadurch gekennzeichnet, dass** das oder die Mittel (7) zum wenigstens teilweisen Abdecken der Behälterhülle (2) die Form einer Lasche annehmen, die sich seitlich in Bezug zum Mittel (6) zum Schutz und dichten Wiederverschluss des Teils (P) des Behälters (C) erstrecken, wobei das Teil (P) dafür bestimmt ist, in den Mund genommen zu werden.

5. Verschlussvorrichtung (5) nach einem der vorhergehenden Ansprüche, **dadurch gekennzeichnet, dass** die Mittel (8; 8') zum Anbringen in das oder die Mittel (7) zum wenigstens teilweisen Abdecken der Behälterhülle (2) integriert sind, insbesondere in die Innenseite, wobei sie dafür bestimmt ist, in Richtung der Behälterhülle (2) geklappt zu werden, wobei das Mittel (7) zum wenigstens teilweisen Abdecken der Behälterhülle (2) dient.

6. Verschlussvorrichtung (5) nach einem der vorherigen Ansprüche, **dadurch gekennzeichnet, dass** die Mittel (8; 8') zum Anbringen wenigstens ein Mittel (8') zum beweglichen Anbringen der Verschlussvorrichtung (5) an der Behälterhülle (2) und sogar ein Mittel (8) zum festen Anbringen der Verschlussvorrichtung (5) an der Behälterhülle (2) umfassen.

7. Aufnahmevorrichtung (1) eines Behälters (C), der dafür bestimmt ist, eine Trinkflüssigkeit zu enthalten, und ein Teil (P) aufweist, das dafür bestimmt ist, zwecks Konsumierung dieser Trinkflüssigkeit in den Mund genommen zu werden, wobei die Aufnahmevorrichtung (1) einerseits eine Behälterhülle (2) umfasst, die dafür ausgelegt ist, innen einen Behälter (C) aufzunehmen, und andererseits eine Verschlussvorrichtung (5) der Behälterhülle (2) umfasst, **dadurch gekennzeichnet, dass** die Verschlussvorrichtung (5) mit einem der vorhergehenden Ansprüche übereinstimmt.

8. Aufnahmevorrichtung (1) nach Anspruch 7, **dadurch gekennzeichnet, dass** einerseits die Behälterhülle (2) eine Hülse (20) umfasst, die dafür ausgelegt ist, in ihrem Inneren den Behälter (C) aufzunehmen, und andererseits das oder die Mittel (7) zum wenigstens teilweisen Abdecken der Behälterhülle (2) umfasst, die die Verschlussvorrichtung (5) umfasst, wenigstens teilweise die Hülse (20) bedecken, insbesondere die Seitenteile (21), die die Hülse (20) umfassen.

9. Aufnahmevorrichtung (1) nach einem der Ansprüche 7 oder 8, **dadurch gekennzeichnet, dass** die Behälterhülle (2) eine Öffnung (31) umfasst, die einerseits dafür bestimmt ist, dass eine Portion aus dem Behälter (C), der das Teil (P) des Behälters (C) umfasst, der dafür bestimmt ist, in den Mund genommen zu werden, durch sie hindurch fließt und andererseits in Bezug auf sie das oder die Mittel (6) positioniert sind, um das Teil (P) des Behälters (C), der dafür bestimmt ist, in den Mund genommen zu werden, zu schützen und dicht zu verschließen.

10. Aufnahmevorrichtung (1) nach einem der Ansprüche 7 bis 9, **dadurch gekennzeichnet, dass** die Behälterhülle (2) zusätzliche Mittel (10; 10') umfasst, um die Verschlussvorrichtung (5) an der Behälterhülle (2) anzubringen, wobei die zusätzlichen Mittel (10; 10') dafür ausgelegt sind, mit den Mitteln (8; 8') zu wirken, um das, was die Verschlussvorrichtung (5) umfasst, anzubringen.

11. Aufnahmevorrichtung (1) nach einem der Ansprüche 7 bis 10, **dadurch gekennzeichnet, dass** die Aufnahmevorrichtung (1) einerseits eine Rückhalte- und Haltevorrichtung (3) des Behälters (C) im Inneren der Behälterhülle (2) umfasst und andererseits Haltemittel (4; 4') der Rückhalte- und Haltevorrichtung (3) gegen die Behälterhülle (2) umfasst und dass einerseits wenigstens die Mittel (8; 8') zum Anbringen der Verschlussvorrichtung (5) an der Behälterhülle (2) und andererseits die Haltemittel (4; 4') der Rückhalte- und Haltevorrichtung (3) gegen die Behälterhülle (2)dafür ausgelegt sind, dass die Haltemittel (4; 4') eine wesentlich höhere Kraft erfordern, um die Rückhalte- und Haltevorrichtung (3) zu lösen, als zum Lösen der Verschlussvorrichtung (5).

## Claims

1. Closing device (5) for a container-carrier (2), such a container-carrier (2) being designed to internally hold a container (C) intended to contain a liquid food, and which includes a part (P) intended to be placed in the mouth for the consumption of this liquid food, **characterised by** the fact that the closing device (5) comprises:
- at least one means (6) of protecting, and keeping watertight, the part (P) of the container (C) designed to be placed in the mouth ;
- at least one means (7) of covering, at least partially, the container-carrier (2);
- means (8 ; 8') of attaching this device (5) to the container-carrier (2).

2. Closing device (5), according to claim 1, **characterised by** the fact that the device (5) includes a piece (9), which, firstly, holds the means (7) to cover the container-carrier (2) and which, secondly, receives the means (8 ; 8') to attach the closing device (5) to the container-carrier (2) while the means (6) of protection or closure is/are constituted by a part (60), which contains this piece (9), which is designed to be directed towards the part (P) of container (C) which is intended to be placed in the mouth, and which is manufactured using a material that is compliant with food safety.

3. Closure device (5) according to claim 1, **characterised by** the fact that the device (5) includes a piece (9), which, firstly, includes the means (7) to cover the container-carrier (2) and which, secondly, receives the means (8 ; 8') to attach the closure device (5) to the container-carrier (2) while the means (6) for protection and closure is/are made up of a component (61) which equips this piece (9), designed to be directed towards the part (P) of the container intended to be placed in the mouth, and which is manufactured using material which is compatible with food safety.

4. Closing device (5) according to any of the previous claims, **characterised by** the fact that the means (7) to cover, at least partially, the container-carrier (2) take(s) the shape of a flap extending laterally from the means (6) for the protection and water-tight closure of the part (P) of the container (C) designed to be placed in the mouth.

5. Closing device (5) according to any of the previous claims, **characterised by** the fact that the means (8 ; 8') of attachment equip the means (7) to cover, at least partially, the container-carrier (2), more specifically the internal side, intended to be directed towards this container carrier (2), in such a way (7) as to cover, at least partially, the container-carrier (2).

6. Closing device (5) according to any of the previous claims, **characterised by** the fact that the means (8 ; 8') of attachment include at least one means (8') of attaching the closure device (5) to the container-carrier (2) in a mobile manner, or a further means (8) of attaching this closure device (5) to the container-carrier (2) securely.

7. Receiving device (1) for a container (C) intended for liquid food, including a part (P) designed to be placed in the mouth for the consumption of this liquid food, the receiver device (1) including, on the one hand, a container-carrier (2) designed to internally receive such a container (C) and, on the other hand, a means of closure (5) for this container-carrier (2), **characterised by** the fact that the closure device is (5) in compliance with any of the previous claims.

8. Receiving device (1) according to claim 7, **characterised by** the fact that, firstly, the container-carrier (2) includes a cover (20) designed to internally receive the container (C) and that, secondly, the means (7) of covering, at least partially, the container-carrier (2) which includes the closing device (5) covering, at least partially, said cover (20), and more specifically, the lateral sidewalls (21) of this cover (20).

9. Receiving device (1) according to any of claims 7 or 8, **characterised by** the fact that the container-carrier (2) includes an opening (31), firstly, intended to be traversed by a part of the container (C) including part (P) of container (C) intended to be placed in the mouth, and, secondly, in relation to which, the means (6) is/are positioned to protect and close, in a water-tight manner, this part (P) of the container (C) intended to be placed in the mouth.

10. Receiving device (1) according to any one of claims 7 to 9, **characterised by** the fact that the container-carrier (2) includes additional means (10 ; 10') to attach closure device (5) to container-carrier (2), these additional means (10 ; 10') being designed to work with the means (8 ; 8') of attachment which includes this closing device (5).

11. Receiving device (1) according to any of claims 7 to 10, **characterised by** the fact that the receiving device (1) includes, firstly, a device (3) to retain and to secure the container (C) inside the container carrier (2) and, secondly, securing means (4 ; 4') for this retaining and securing device (3) against the container-carrier (2) and for which, firstly, at least the means (8 ; 8') to attach the closure device (5) to the container-carrier (2) and, secondly, the securing means (4 ; 4') of the retaining and securing device (3) against the container-carrier (2) are designed in order for these securing means (4 ; 4') to require a greater degree of strength to detach the retaining and securing device (3) than the degree of strength necessary to detach the closing device (5).
